# EUROPÄISCHE PATENTSCHRIFT

(11) **EP 1 094 017 B1**
(45) Veröffentlichungstag und Bekanntmachung des Hinweises auf die Patenterteilung: **19.03.2003**
(21) Anmeldenummer: 00122509.3
(22) Anmeldetag: 14.10.2000
(51) Int. Cl.: B65F 1/16

(54) **Abfallsammler mit Dämpfungsvorrichtung für den Deckel**
Refuse receptacle with damping device for the lid
Poubelle avec dispositif d'amortissement du couvercle

(30) Priorität: 20.10.1999 DE 19950468
(43) Veröffentlichungstag der Anmeldung: 25.04.2001
(73) Patentinhaber: Hailo-Werk Rudolf Loh GmbH & Co. KG, D-35708 Haiger-Flammersbach (DE)
(72) Erfinder: Pfeifer, Rudolf, 57555 Mudersbach (DE); Müller, Gerhard, 57299 Burbach-Lützeln (DE); Nölke, Michael, 57555 Mudersbach (DE); Krebs, Gerhard, 35713 Eschenburg-Wissenbach (DE)
(74) Vertreter: Basfeld, Rainer, Dr. Dipl.-Phys.

(56) Entgegenhaltungen:
- EP-A- 0 906 876
- DE-C- 822 376
- DE-U- 9 113 447
- FR-A- 1 069 167

## Beschreibung

Die vorliegende Erfindung betrifft einen Abfallsammler umfassend ein den Abfall aufnehmendes Behältnis, einen gelenkig am Abfallsammler befestigten Deckel sowie ein über ein Fußpedal betätigbares Gestänge, das am Deckel angreift, mittels dessen der Deckel geöffnet werden kann, wobei eine Dämpfungsvorrichtung vorgesehen ist, mittels derer die Absenkbewegung beim Schließen des Deckels nach Loslassen des Fußpedals gebremst wird und die Dämpfungsvorrichtung wenigstens ein Getriebeelement umfasst, welches die Absenkbewegung einer senkrechten Stange des Gestänges verlangsamt.

Aus der DE 822 376 C ist ein Abfallsammler der vorgenannten Art bekannt. Bei diesem bekannten Abfallsammler dient als Dämpfungsvorrichtung eine pneumatische Bremse, bei der die Absenkbewegung des Deckels durch ein im Inneren einer Hülse sich komprimierendes Luftvolumen gebremst wird.

In der DE 91 13 447 U wird als Dämpfungsvorrichtung eine Kolben-Zylinder-Anordnung verwendet, die einen Gasdämpfer oder Öldämpfer umfasst, der wiederum über einen Kniehebel mit einer sich beim Absenken des Deckels vertikal bewegenden Verbindungsstange verbunden ist.

Die EP 0 906 876 A beschreibt einen Abfallsammler, bei dem im unteren Bereich des mit dem Deckel verbundenen Gestänges ein Stoßdämpfer mit einem sich ausdehnenden Balg vorgesehen ist, der ebenfalls auf pneumatischer Basis arbeitet.

Die Aufgabe der vorliegenden Erfindung besteht darin, einen Abfallsammler der eingangs genannten Art zur Verfügung zu stellen, der eine Dämpfungsvorrichtung mit einem wirksamen Dämpfungseffekt aufweist, die eine konstruktive Alternative zu den genannten Dämpfungsvorrichtungen bietet.

Die Lösung dieser Aufgabe liefert ein erfindungsgemäßer Abfallsammler der eingangs genannten Gattung mit den kennzeichnenden Merkmalen des Hauptanspruchs. Mittels der erfindungsgemäß ausgebildeten Dämpfungsvorrichtung wird die Absenkbewegung beim Schließen des Deckels nach Loslassen des Fußpedals gebremst.

Der Deckel des Abfallsammlers senkt sich daher langsamer ab und schließt sich geräuschlos oder zumindest weitgehend geräuschlos. Das Geräusch beim Schließen des Deckels wird erfindungsgemäß mindestens soweit reduziert, dass es nicht mehr als unangenehm wahrgenommen wird.

Das Gestänge umfasst eine senkrechte Stange, die über ein Gelenk unterseitig am Deckel des Abfallsammlers angreift. Dabei ist vorzugsweise die Dämpfungsvorrichtung an dieser senkrechten Stange angeordnet, vorzugsweise in dem oberen Bereich dieser senkrechten Stange.

Die Erfindung sieht vor, dass diese Dämpfungsvorrichtung wenigstens ein Getriebeelement umfasst. Über dieses Getriebeelement kann die Absenkbewegung der senkrechten Stange verlangsamt werden. Damit wird der gewünschte Bremseffekt erzielt und der Deckel des Abfallsammlers wird leise geschlossen.

Das vorgenannte Getriebeelement, das Teil der Dämpfungsvorrichtung ist, umfasst eine Zahnstange. Weiterhin wird mit dieser Zahnstange ein Zahnrad gekoppelt, welches mit der Zahnstange kämmt, wenn sich der Deckel absenkt. Durch eine solche Getriebeanordnung mit Zahnstange und Zahnrad, die ineinandergreifen, erzielt man aufgrund der Reibung eine Verlangsamung der Absenkbewegung des Deckels.

Die Erfindung sieht vor, dass ein Ende der Zahnstange beim Absenken des Deckels am Abfallsammler festgelegt ist. Weiterhin ist vorgesehen, dass das korrespondierende Getriebeelement, d. h. das Zahnrad, welches sich mit der senkrechten Stange beim Schließen des Deckels nach unten bewegt, gegenüber der senkrechten Stange um eine horizontale Achse drehbar gelagert ist.

Eine Weiterbildung der Erfindung sieht vor, dass ein Lagerteil vorgesehen ist, an dem das Getriebeelement drehbar gelagert ist. Vorzugsweise wird dabei das Lagerteil während der Absenkbewegung der senkrechten Stange von dieser nach unten mitgenommen.

Eine weitere bevorzugte Weiterbildung der Erfindung sieht vor, daß Führungsteile mit dem Lagerteil verbunden sind. Dabei handelt es sich vorzugsweise um ein Führungsgehäuse. Durch ein solches Führungsgehäuse oder andere gleichwertige Führungsteile kann eine zusätzliche Führung des Lagerteils und des Zahnrads bei der Absenkbewegung gegenüber der Zahnstange erzielt werden.

Eine Weiterbildung der Erfindung sieht vor, daß wenigstens ein Befestigungselement vorhanden ist, um die senkrechte Stange bei ihrer Abwärtsbewegung und/oder ihrer Aufwärtsbewegung an dem Lagerteil festzulegen. Damit ist also gewährleistet, daß bei der Aufwärtsbewegung der senkrechten Stange, mittels derer der Deckel angehoben wird, das bewegliche Getriebeelement ebenfalls sich in eine obere Position bewegt, da dieses Getriebeelement ja an dem Lagerteil zum Beispiel drehbar befestigt ist. Andererseits wird bei der Abwärtsbewegung der senkrechten Stange, die durch das selbsttätige Schließen des Deckels verursacht wird, das Lagerteil und damit das an diesem angebrachte Getriebeelement nach unten bewegt.

Vorzugsweise ist auch die senkrechte Stange an wenigstens einer Stelle an dem Lagerteil geführt. Eine geführte Bewegung der senkrechten Stange ist vorteilhaft, möglichst so, daß diese keine übermäßigen Lateralbewegungen ausführen kann.

Die Verbindung zwischen dem Fußpedal und der senkrechten Stange, mittels derer das Öffnen des Deckels bewirkt wird, ist vorzugsweise so, daß die senkrechte Stange in ihrem unteren Endbereich gelenkig mit einem Betätigungselement verbunden ist, welches wiederum mit dem Fußpedal in Verbindung steht. Es kann sich beispielsweise um ein stangenförmiges Betätigungselement handeln, von dem sich ein Teil in senkrechter Richtung bewegt, wenn das Fußpedal heruntergedrückt wird. In diesem Fall ist es vorteilhaft, wenn man für dieses stangenförmige Betätigungselement wiederum eine Führung vorsieht, vorzugsweise befindet sich diese Führung im unteren Bereich des Abfallsammlers.

Man kann gemäß einer konstruktiven Variante das Fußpedal insgesamt stangenförmig ausbilden und das Fußpedal beispielsweise mit einem gebogenen Teil ausstatten, der den Betätigungsteil bildet, der sich vor dem Abfallsammler befindet. Das stangenförmige Fußpedal kann sich dann in dem Abfallsammler fortsetzen und es kann so gebogen sein, daß es in das stangenförmige Betätigungselement übergeht, mittels dessen dann die senkrechte Stange angehoben wird. Dies bedeutet, man kann eine durchgehende Stange vorsehen, die gleichzeitig das Fußpedal und das stangenförmige Betätigungselement bildet und die am Abfallsammler gelenkig gelagert ist, so daß die Absenkbewegung des Fußpedals unmittelbar eine Aufwärtsbewegung des stangenförmigen Betätigungselements bewirkt.

Die Zahnstange, welche Teil der Dämpfungsvorrichtung ist, wird festgehalten. Dies kann man im Prinzip dadurch erzielen, daß man beispielsweise im oberen Endbereich der Zahnstange diese mit einer Aufhängung verbindet, die wiederum vorzugsweise am oberen Randbereich des Abfallsammlers festgelegt ist.

Die in Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht eines erfindungsgemäßen Abfallsammlers;
- Fig. 2: eine Draufsicht auf den Abfallsammler von Fig. 1 ohne Deckel;
- Fig. 3: eine Seitenansicht des Abfallsammlers im teilweisen Schnitt;
- Fig. 4a: eine vergrößerte Detailansicht eines Teils des Abfallsammlers mit der Dämpfungsvorrichtung;
- Fig. 4b: eine Ansicht der Dämpfungsvorrichtung in Richtung des Pfeils IVb von Fig. 4a gesehen;
- Fig. 5: eine Ansicht eines zusätzlichen Dämpfungselements für die senkrechte Stange im unteren Endbereich;
- Fig. 6: eine vergrößerte Detailansicht eines Teils der Dämpfungsvorrichtung.

Zunächst wird auf Fig. 1 Bezug genommen. Die Darstellung zeigt schematisch vereinfacht einen erfindungsgemäßen Abfallsammler, der insgesamt mit dem Bezugszeichen 1 bezeichnet ist. Dieser Abfallsammler enthält ein inneres Behältnis, welches den Abfall aufnimmt und welches über einen Griff verfügt und herausnehmbar ist. Dieses innere Behältnis ist in der Draufsicht gemäß Fig. 2 herausgenommen, so daß man den Mechanismus für die Dämpfungsvorrichtung 10 und die Betätigung des Deckels 11 des Abfallsammlers 1 in Fig. 2 besser erkennen kann. Der Deckel 11 wird mittels des in Fig. 1 sichtbaren Fußpedals 12 angehoben, indem man dieses herunterdrückt. Nach dem Loslassen des Fußpedals 12 fällt der Deckel 11 bei einem herkömmlichen Abfallsammler relativ rasch herunter, so daß es ein vergleichsweise lautes Schließgeräusch gibt. Um dies zu vermeiden, ist die erfindungsgemäße Dämpfungsvorrichtung 10 vorgesehen, die in Funktion tritt, nachdem man das Fußpedal 12 losgelassen hat. Durch diese Dämpfungsvorrichtung 10 wird die Absenkbewegung des Deckels 11 beim Schließen gebremst. Der Deckel 11 ist wie man aus Fig. 1 erkennt über ein Gelenk 15 an dem Abfallsammler 1 befestigt.

Es wird nun auf Fig. 2 Bezug genommen und anhand dieser die Funktion des Fußpedals 12 und des mit diesem verbundenen Gestänges 13 näher erläutert. Das Fußpedal 12 ist im Prinzip Teil eines Gestänges, das einen gebogenen Teil 120 vor dem Abfallsammler mit Abstand von dem Behältnis umfaßt, der als Fußpedal 12 dient und zum öffnen des Deckels 11 mit dem Fuß nach unten gedrückt wird. An der in der Zeichnung gemäß Fig. 2 rechten Seite des Abfallsammlers ist das Gestänge gelenkig im Bereich der Wandung des Abfallsammlers gelagert. An der in Fig. 2 linken Seite setzt sich das Gestänge in das Innere des Abfallsammlers fort, wobei das Gestänge 13 zunächst horizontal verläuft und zwar in radialer Richtung und dann etwa im rechten Winkel abgewinkelt ist und in Richtung auf das hintere Ende des Abfallsammlers in dessen Innerem verläuft. Dieser stangenförmige horizontale Teil des Betätigungselements ist in Fig. 2 mit 131 bezeichnet und ist im hinteren Ende in einer Führung 132 geführt. Wenn man mit dem Fuß den als Fußpedal dienenden gebogenen Teil 120 herunterdrückt, dann wird das hintere Ende des stangenförmigen Betätigungselements 131 angehoben, da die Schwenkachse des stangenförmigen Betätigungselements etwa mit einer Achse durch die Mitte des Abfallsammlers in Querrichtung in Fig. 2 zusammenfällt. Das stangenförmige Betätigungselement mit dem geführten Teil 131 und dem Teil 120, der als Fußpedal dient geht also durch und besteht hier aus einem Stück. Wird das hintere Ende des stangenförmigen Betätigungselements 131 angehoben, dann führt dies zu einem Anheben einer senkrechten Stange 130, die man in Fig. 4a erkennen kann und mittels derer der Deckel 11 angehoben wird.

Die senkrechte Stange 130 ist an ihrem unteren Ende gelenkig verbunden mit dem horizontalen stangenförmigen Betätigungselement 131 wie man in Fig. 3 gut erkennen kann. In Fig. 3 ist auch der herausnehmbare Innenbehälter 40 durch strichpunktierte Linien angedeutet. Man erkennt außerdem in Fig. 3 die Dämpfungsvorrichtung 10, die sich im hinteren oberen Teil des Abfallsammlers befindet und die Absenkbewegung des Deckels 11 bremst. In Fig. 3 ist außerdem die quer durch den Abfallsammler verlaufende Achse des stangenförmigen Betätigungselements erkennbar, die mit dem radialen Teil 133 (siehe Fig. 2) zusammenfällt.

Die erfindungsgemäße Dämpfungsvorrichtung 10 wird nun nachfolgend unter Bezugnahme auf die Fig. 4a und 4b im Detail näher erläutert. Das Gestänge, welches mittels des Fußpedals 12 bedient wird, umfaßt eine senkrechte Stange 130, die über das Gelenk 16 unterseitig am Deckel 11 des Abfallsammlers angreift. Dies bedeutet, wenn mit dem Fuß das Fußpedal 12 heruntergedrückt wird, dann wird der Deckel 11 angehoben, so wie dies in Fig. 4a dargestellt ist. Wenn dann das Fußpedal 12 losgelassen wird, klappt der Deckel 11 nicht rasch herunter, sondern die Dämpfungsvorrichtung 10 verhindert dies. Dazu umfaßt die Dämpfungsvorrichtung eine Zahnstange 102, deren oberes Ende wie man aus der Zeichnung erkennen kann am Abfallsammler festgelegt ist. Weiterhin ist ein Zahnrad 103 vorhanden, welches sich beim Schließen des Deckels 11 einerseits mit der senkrechten Stange 130 nach unten bewegt, welches dabei jedoch andererseits mit der Zahnstange 102 in Eingriff steht und dadurch die Absenkbewegung verlangsamt. Das Zahnrad 103 ist dabei an dem Lagerteil 104 drehbar gelagert. Die senkrechte Stange 130 ist wiederum an dem Lagerteil 104 geführt und zwar wie man sieht an zwei Stellen. Dabei ist die senkrechte Stange 130 durch eine Bohrung im unteren Teil des Lagerteils 104 hindurchgeführt und außerdem in einem Schlitz im oberen Teil des Lagerteils geführt, wie man aus Fig. 4b erkennt. Mit dem Lagerteil 104 verbunden ist ein Führungsgehäuse 105, welches sich bei dem Absenken der Stange 130 mit dem Lagerteil 104 und mit dem Zahnrad 103 gegenüber der Zahnstange 102 nach unten bewegt. Dadurch bewirkt das Führungsgehäuse 105 eine Führung gegenüber der am Abfallsammler festgelegten Zahnstange 102.

Um zu gewährleisten, daß bei der Absenkbewegung der Stange 130, wenn der Deckel 11 in die geschlossene Stellung zurückfällt, das Lagerteil 104 mitgenommen wird, ist das Befestigungselement 106 vorgesehen, das beim Absenken des Deckels 11 zunächst einen kurzen Weg mit der senkrechten Stange 130 zurücklegt und dann an dem Lagerteil 104 anschlägt, so daß dieses mit nach unten genommen wird. Dadurch wird das Zahnrad 103, das ja am Lagerteil 104 drehbar gelagert ist, mit nach unten bewegt. Durch den Eingriff des Zahnrads 103 gegenüber der Zahnstange 102 wird die Bewegung des Lagerteils 104 und damit die Bewegung der senkrechten Stange 130 und diejenige des Deckels 11 verlangsamt. Beim Absenken des Deckels 11 wirkt ja nur dessen Eigengewicht, dem die durch die Getriebeelemente Zahnstange 102/Zahnrad 103 erzeugte Reibungskraft entgegengesetzt wird.

Durch ein entsprechendes Befestigungselement 107, zum Beispiel einen auf der senkrechten Stange 130 festgeklemmten Ring, Federring oder dergleichen, der sich unterhalb des Lagerteils 104 befindet, wird erreicht, daß beim Anheben der senkrechten Stange 130 das Lagerteil 104 mit dieser nach oben bewegt wird. Die Festlegung des oberen Endes der Zahnstange 102 kann beispielsweise über die in den Fig. 4a und 4b erkennbare Aufhängung 108 vorgenommen werden, die am oberen Randbereich des Abfallsammlers in dessen Innerem in der Nähe des Gelenks 15 für die gelenkige Anbringung des Deckels 11 am Abfallsammler befestigt ist. Die gesamte Dämpfungsvorrichtung 10 mit den Getriebeelementen 102, 103, dem Lagerteil 104 und der senkrechten Stange 130 ist in der Regel so in dem Abfallsammler untergebracht, daß sie in der Regel von dem herausnehmbaren inneren Behältnis 40, welches den Abfall aufnimmt, verdeckt ist. Um bei eingesetztem inneren Behältnis 40 die Verbindung zwischen der senkrechten Stange 130 und dem Deckel 11 zu schaffen, genügt es wenn sich im Randbereich des äußeren Gehäuses des Abfallsammlers eine Aussparung oder öffnung befindet, durch die das obere Ende der senkrechten Stange beim Betätigen des Fußpedals 12 hindurchgreift. Dort ist das obere Ende der senkrechten Stange 130 gelenkig am Deckel 11 gelagert wie man aus Fig. 4a erkennt.

Nachfolgend wird auf Fig. 5 Bezug genommen. Die Darstellung zeigt eine Detailansicht im unteren Endbereich der senkrechten Stange 130, mittels derer der Deckel 11 angehoben wird. Wie man sieht ist hier ein zusätzliches Dämpfungselement 140 vorgesehen, das vorzugsweise eine formgebogene Blattfeder ist, die im Fußteil der Abfallsammlers befestigt werden kann. Diese als zusätzliches Dämpfungselement 140 dienende Blattfeder ist unterhalb des stangenförmigen Betätigungselements 131 im Bodenbereich des Abfallsammlers befestigt. Das stangenförmige Betätigungselement 131 ist wiederum, wie bereits ausgeführt wurde, mit dem unteren Ende der senkrechten Stange 130 verbunden. Bei angehobenem stangenförmigen Betätigungselement 131 befindet sich die Blattfeder 140 in einer entspannten oberen Position. Wenn dann die Bedienungsperson das Fußpedal losläßt, senkt sich die senkrechte Stange 130 und damit das stangenförmige Betätigungselement 131 ab und drückt dabei auf das freie Ende der Blattfeder 140, die sich allmählich spannt. Da der schwerkraftbedingten Absenkbewegung des stangenförmigen Betätigungselements 131 die Federkraft der sich allmählich spannenden Blattfeder 140 entgegengesetzt wird, wirkt dies wie ein zusätzliches Dämpfungselement welches die Absenkbewegung des Deckels 11 abbremst, so daß sich der Deckel sehr leise schließt.

Nachfolgend wird auf Fig. 6 Bezug genommen. Die Darstellung zeigt noch einmal für sich einen Teil der Dämpfungsvorrichtung 10. Man kann eine solche Dämpfungsvorrichtung 10 auch als Lineardämpfer bezeichnen. Man erkennt aus Fig. 6, daß das Zahnrad 103 in einem Gehäuse 166 gelagert ist, in dem man eine relativ zähflüssige Flüssigkeit unterbringen kann, beispielsweise Silikonöl, um die Drehbewegung des Zahnrads 103 gegenüber der Zahnstange 102 beim Absenken des Deckels 11 zu verlangsamen. Durch die Viskosität dieser Lagerflüssigkeit wird also die Reibungskraft der Getriebeelemente 102, 103 der Dämpfungsvorrichtung 10 erhöht.

## Patentansprüche

1. Abfallsammler umfassend ein den Abfall aufnehmendes Behältnis,
einen gelenkig am Abfallsammler befestigten Deckel (11) sowie ein über ein Fußpedal (12) betätigbares Gestänge (13), das am Deckel (11) angreift, mittels dessen der Deckel (11) geöffnet werden kann, wobei eine Dämpfungsvorrichtung (10) vorgesehen ist, mittels derer die Absenkbewegung beim Schließen des Deckels (11) nach Loslassen des Fußpedals (12) gebremst wird und die Dämpfungsvorrichtung (10) wenigstens ein Getriebeelement umfasst, welches die Absenkbewegung einer senkrechten Stange (130) des Gestänges (13) verlangsamt,
**dadurch gekennzeichnet, dass** das Getriebeelement eine Zahnstange (102) und ein mit dieser kämmendes Zahnrad (103) umfasst, wobei ein Ende der Zahnstange (102) am Abfallsammler festgelegt ist und das Zahnrad (103) als korrespondierendes Getriebeelement sich mit der senkrechten Stange (130) beim Schließen des Deckels (11) nach unten bewegt, wobei das Zahnrad (103) gegenüber der senkrechten Stange (130) um eine Achse, vorzugsweise um eine horizontale Achse drehbar gelagert ist.

2. Abfallsammler nach Anspruch 1, **dadurch gekennzeichnet, dass** die senkrechte Stange (130) des Gestänges (13) über ein Gelenk (16) unterseitig am Deckel (11) des Abfallsammlers angreift und die Dämpfungsvorrichtung (10) an dieser senkrechten Stange (130), vorzugsweise in deren oberem Bereich, angeordnet ist.

3. Abfallsammler nach einem der Ansprüche 1 oder 2, **dadurch gekennzeichnet, dass** ein Lagerteil (104) vorgesehen ist, an dem das Zahnrad (103) drehbar gelagert ist, wobei das Lagerteit (104) während der Absenkbewegung der senkrechten Stange (130) von dieser nach unten mitgenommen wird.

4. Abfallsammler nach Anspruch 3, **dadurch gekennzeichnet, dass** Führungsteile, vorzugsweise ein Führungsgehäuse (105), mit dem Lagerteil (104) verbunden sind, durch die eine zusätzliche Führung des Lagerteils (104) und des Zahnrads (103) bei der Absenkbewegung gegenüber der Zahnstange (102) gegeben ist.

5. Abfallsammler nach einem der Ansprüche 3 oder 4, **dadurch gekennzeichnet, dass** wenigstens ein Befestigungselement (106, 107) vorgesehen ist, um die senkrechte Stange (130) bei ihrer Abwärtsbewegung und/oder ihrer Aufwärtsbewegung an dem Lagerteil (104) festzulegen.

6. Abfallsammler nach einem der Ansprüche 3 bis 5, **dadurch gekennzeichnet, dass** die senkrechte Stange (130) an wenigstens einer Stelle an dem Lagerteil (104) geführt ist.

7. Abfallsammler nach einem der Ansprüche 1 bis 6, **dadurch gekennzeichnet, dass** die senkrechte Stange (130) vorzugsweise in ihrem unteren Endbereich gelenkig mit einem Betätigungselement (131) verbunden ist, welches mit dem Fußpedal (12) in Verbindung steht.

8. Abfallsammler nach Anspruch 7, **dadurch gekennzeichnet, dass** das Betätigungselement (131) stangenförmig ist und für dieses eine Führung (132) im unteren Bereich des Abfallsammlers vorgesehen ist.

9. Abfallsammler nach einem der Ansprüche 7 oder 8, **dadurch gekennzeichnet, dass** das Fußpedal (12) stangenförmig ausgebildet ist mit einem gebogenen Teil (120) außerhalb des Abfallsammlers und dieser gebogene Teil einstückig in das stangenförmige Betätigungselement (131) übergeht.

10. Abfallsammler nach einem der Ansprüche 1 bis 9, **dadurch gekennzeichnet, dass** die Zahnstange (102) in ihrem oberen Endbereich an einer Aufhängung (108) festgelegt ist, die sich an dem oberen Randbereich des Abfallsammlers befindet.

11. Abfallsammler nach einem der Ansprüche 1 bis 10, **dadurch gekennzeichnet, dass** das Zahnrad (103) in einem Gehäuse (166) in einer zähflüssigen Flüssigkeit gelagert ist.

12. Abfallsammler nach einem der Ansprüche 7 bis 11, **dadurch gekennzeichnet, dass** ein zusätzliches Dämpfungselement (140) vorgesehen ist, welches unterhalb der senkrechten Stange (130) beziehungsweise unterhalb des Betätigungselements (131) angeordnet ist.

13. Abfallsammler nach Anspruch 12, **dadurch gekennzeichnet, dass** das zusätzliche Dämpfungselement (140) ein im Bodenbereich des Abfallsammlers befestigtes Federelement, vorzugsweise eine Blattfeder ist, welches bei angehobenem Deckel (11) des Abfallsammlers entspannt ist.

## Claims

1. Refuse receptacle, comprising a container which receives the refuse, a lid (11) which is fastened in an articulated manner on the refuse receptacle, and a linkage (13) which can be actuated via a foot pedal (12), engages on the lid (11) and by means of which the lid (11) can be opened, a damping device (10) being provided and being used to brake the lowering movement during closure of the lid (11) after releasing the foot pedal (12), and the damping device (10) comprising at least one gear element which retards the lowering movement of a vertical rod (130) of the linkage (13), **characterized in that** the gear element comprises a rack (102) and a pinion (103) meshing with the latter, one end of the rack (102) being fixed on the refuse receptacle and the pinion (103), as corresponding gear element, moving downwards together with the vertical rod (130) during closure of the lid (11), the pinion (103) being mounted relative to the vertical rod (130) in a manner such that it can rotate about an axis, preferably about a horizontal axis.

2. Refuse receptacle according to Claim 1, **characterized in that** the vertical rod (130) of the linkage (13) engages on the lower side of the lid (11) of the refuse receptacle via a joint (16), and the damping device (10) being arranged on this vertical rod (130), preferably in the upper region thereof.

3. Refuse receptacle according to either of Claims 1 and 2, **characterized in that** a bearing part (104), on which the pinion (103) is rotatably mounted, is provided, the bearing part (104) being carried along downwards by the vertical rod (130) during the lowering movement of the said rod.

4. Refuse receptacle according to Claim 3, **characterized in that** guide parts, preferably a guide housing (105), are connected to the bearing part (104) and are used to provide additional guidance of the bearing part (104) and of the pinion (103) during the lowering movement relative to the rack (102).

5. Refuse receptacle according to either of Claims 3 and 4, **characterized in that** at least one fastening element (106, 107) is provided in order to fix the vertical rod (130) during its downwards movement and/or its upwards movement to the bearing part (104).

6. Refuse receptacle according to one of Claims 3 to 5, **characterized in that** the vertical rod (130) is guided at at least one point on the bearing part (104).

7. Refuse receptacle according to one of Claims 1 to 6, **characterized in that** the vertical rod (130) is connected, preferably in its lower end region, in an articulated manner to an actuating element (131) which is connected to the foot pedal (12).

8. Refuse receptacle according to Claim 7, **characterized in that** the actuating element (131) is rod-shaped and a guide (132) is provided for it in the lower region of the refuse receptacle.

9. Refuse receptacle according to either of Claims 7 and 8, **characterized in that** the foot pedal (12) is of rod-shaped design with a curved part (120) outside the refuse receptacle, and this curved part merges integrally into the rod-shaped actuating element (131).

10. Refuse receptacle according to one of Claims 1 to 9, **characterized in that** the rack (102) is fixed in its upper end region to a suspension means (108) which is situated on the upper end region of the refuse receptacle.

11. Refuse receptacle according to one of Claims 1 to 10, **characterized in that** the pinion (103) is mounted in a housing (166) in a viscous liquid.

12. Refuse receptacle according to one of Claims 7 to 11, **characterized in that** an additional damping element (140) is provided which is arranged below the vertical rod (130) and below the actuating element (131).

13. Refuse receptacle according to Claim 12, **characterized in that** the additional damping element (140) is a spring element, preferably a leaf spring, which is fastened in the bottom region of the refuse receptacle and is relaxed when the lid (11) of the refuse receptacle is raised.

## Revendications

1. Poubelle comprenant un réceptacle pour les déchets, un couvercle (11) fixé de manière articulée à la poubelle, ainsi qu'un système de tige (13) actionnable par une pédale de pied (12), qui vient en prise sur le couvercle (11), au moyen duquel le couvercle (11) peut être ouvert, un dispositif d'amortissement (10) étant prévu, au moyen duquel le mouvement d'abaissement lors de la fermeture du couvercle (11), après que l'on a relâché la pédale de pied (12), est freiné et le dispositif d'amortissement (10) comprenant au moins un élément d'engrenage qui ralentit le mouvement d'abaissement d'une tige verticale (130) du système de tige (13),
**caractérisée en ce que** l'élément d'engrenage comprend une crémaillère (102) et une roue dentée (103) s'engrenant avec celle-ci, une extrémité de la crémaillère (102) étant fixée sur la poubelle et la roue dentée (103) se déplaçant vers le bas en tant qu'élément d'engrenage correspondant avec la tige verticale (130) lors de la fermeture du couvercle (11), la roue dentée (103) étant montée à rotation par rapport à la tige verticale (130) autour d'un axe, de préférence un axe horizontal.

2. Poubelle selon la revendication 1, **caractérisée en ce que** la tige verticale (130) du système de tige (13) vient en prise par le biais d'une articulation (16) avec la partie inférieure du couvercle (11) de la poubelle et le dispositif d'amortissement (10) est disposé sur cette tige verticale (130) dans sa partie supérieure.

3. Poubelle selon l'une quelconque des revendications 1 ou 2, **caractérisée en ce qu'**une partie de palier (104) est prévue, sur laquelle la roue dentée (103) est montée rotative, la partie de palier (104) étant entraînée vers le bas par la tige verticale (130) lors du mouvement d'abaissement de celle-ci.

4. Poubelle selon la revendication 3, **caractérisée en ce que** des pièces de guidage, de préférence un boîtier de guidage (105), sont connectées à la partie de palier (104), et permettent un guidage supplémentaire de la partie de palier (104) et de la roue dentée (103) lors du mouvement d'abaissement par rapport à la crémaillère (102).

5. Poubelle selon l'une quelconque des revendications 3 ou 4, **caractérisée en ce qu'**au moins un élément de fixation (106, 107) est prévu afin de fixer la tige verticale (130) lors de son mouvement de descente et/ou de son mouvement de montée contre la partie de palier (104).

6. Poubelle selon l'une quelconque des revendications 3 à 5, **caractérisée en ce que** la tige verticale (130) est guidée au moins sur une partie contre la partie de palier (104).

7. Poubelle selon l'une quelconque des revendications 1 à 6, **caractérisée en ce que** la tige verticale (130) est connectée, de préférence dans sa partie d'extrémité inférieure, de manière articulée à un élément d'actionnement (131) qui est connecté à la pédale de pied (12).

8. Poubelle selon la revendication 7, **caractérisée en ce que** l'élément d'actionnement (131) est en forme de tige et un guidage (132) pour celui-ci est prévu dans la partie inférieure de la poubelle.

9. Poubelle selon l'une quelconque des revendications 7 ou 8, **caractérisée en ce que** la pédale de pied (12) est réalisée en forme de tige avec une partie courbée (120) en dehors de la poubelle et cette partie courbée se prolonge d'une seule pièce dans l'élément d'actionnement en forme de tige (131).

10. Poubelle selon l'une quelconque des revendications 1 à 9, **caractérisée en ce que** la crémaillère (102) est fixée dans sa partie d'extrémité supérieure contre une suspension (108) qui se trouve sur la partie de bord supérieure de la poubelle.

11. Poubelle selon l'une quelconque des revendications 1 à 10, **caractérisée en ce que** la roue dentée (103) est montée dans un boîtier (166) dans un liquide visqueux.

12. Poubelle selon l'une quelconque des revendications 7 à 11, **caractérisée en ce qu'**il est prévu un élément d'amortissement supplémentaire (140) qui est disposé sous la tige verticale (130), respectivement sous l'élément d'actionnement (131).

13. Poubelle selon la revendication 12, **caractérisée en ce que** l'élément d'amortissement supplémentaire (140) est un élément à ressort fixé dans la partie du fond de la poubelle, de préférence un ressort à lames, qui est détendu lorsque le couvercle (11) de la poubelle est soulevé.
